# EUROPÄISCHE PATENTSCHRIFT

(11) **EP 1 477 401 B1**
(45) Veröffentlichungstag und Bekanntmachung des Hinweises auf die Patenterteilung: **23.11.2005**
(21) Anmeldenummer: 03014818.3
(22) Anmeldetag: 30.06.2003
(51) Int. Cl.: B63B 35/74

(54) **Wassersportgerät**
Water sport craft
Véhicle de sport aquatique

(30) Priorität: 14.05.2003 CN 03261826
(43) Veröffentlichungstag der Anmeldung: 17.11.2004
(73) Patentinhaber: Hi-Mark International Design Inc., Taipei, Taiwan R.O.C. (TW)
(72) Erfinder: Lu, Chin-Min, Taipei (TW); Lee, Lai-Chung, Taipei (TW); Lee, Jun-Xing, Chiayi City (TW)
(74) Vertreter: Meyer, Ludgerus

(56) Entgegenhaltungen:
- CA-A- 2 230 597
- CA-A- 2 340 955
- FR-A- 2 453 657
- NL-A- 7 812 278
- US-A- 4 828 522
- US-A1- 2002 129 756

## Beschreibung

Die Erfindung betrifft ein Wassersportgerät nach dem Oberbegriff des Anspruchs 1.

Ein solches Wassersportgerät eignet sich für Freizeit und Sport und ist insbesondere als Bausatz ausgebildet, der einfach aufgebaut ist, in verschiedenen Kombinationen zur Erstellung unterschiedlicher Modelle nach Wunsch zusammensetzbar ist und als Wassersportgerät zu Vergnügungszwecken zum Schwimmen und für Sportzwecke verwendbar ist.

An heißen Sommertagen denken die Menschen häufig an Abkühlung und versuchen der Hitze dadurch zu entgehen, dass sie Flussufer, Strände, Badeanstalten usw. aufsuchen. Da in vielen Ländern immer mehr ein zweitägiges Wochenende eingeführt ist, denken Menschen mehr und mehr an Freizeitaktivitäten. Es gibt bereits eine Reihe von Instrumenten und Gerätschaften für Wassersportaktivitäten, wie z.B. Surfboards, Luftkissenboote, Schwimmmatratzen usw., die für Vergnügungs- und Unterhaltungszwecke verwendet werden können, unabhängig, ob es sich um feste Einrichtungen oder dynamisch verwendbare Geräte handelt.

Veränderte Zeiten und höhere Konsumansprüche sowie Modeerscheinungen führen dazu, dass bekannte Einrichtungen und Modelle nicht mehr dem Bedarf großer Bevölkerungsgruppen entsprechen. Nur Produkte mit Mehrfachfunktionen und veränderbaren Zweckbestimmungen können Markttendenzen und Verbraucherwünschen entsprechen, da sich nur solche Produkte aus der Masse von Produkten abheben, die multifunktional sind, neu sind oder speziell konstruiert sind.

Aus der CA-A-2 230 597 ist ein Schwimmsportgerät zu Vergnügungs- und Sportzwecken bekannt, das einen Sitz zum Sitzen oder Liegen und bogenförmige Schwimmkörper aufweist, die lösbar miteinander verbindbar sind. Die Schwimmkörper weisen eine Anzahl von Verbindungslöchern auf, in die Verbindungsstreben zur Verbindung der Teile des Schwimmsportgerätes einsetzbar sind. Die Verbindungsstreben bilden die Sitz- oder Liegefläche des Schwimmsportgerätes. Eine Kopfstütze kann in unterschiedliche Stellungen gebracht werden.

Der Erfindung liegt daher die Aufgabe zugrunde, ein Wassersportgerät anzugeben, das eine einfache Verwendung für Wassersport- oder Vergnügungszwecke ermöglicht, das auf unterschiedliche Weise verwendbar ist und das kostengünstig herstellbar ist.

Diese Aufgabe wird durch die im Anspruch 1 angegebene Erfindung gelöst. Vorteilhafte Weiterbildungen der Erfindung sind in Unteransprüchen angegeben.

Ein Zweck der vorliegenden Erfindung besteht darin, ein Wassersportgerät als Bausatz anzugeben, der in unterschiedlichen Kombinationen für Vergnügungs- und Sportzwecke verwendbar ist, wobei der Aufbau einfach sein soll und nach Wunsch in unterschiedlichen Kombinationen und unterschiedlichen Modellen variiert werden kann.

Zu diesem Zweck enthält das Wassersportgerät nach der Erfindung als Bausatz eine Kombination eines Sitzes zum Sitzen oder Liegen und wenigstens einen bogenförmigen Schwimmkörper. Jeder Schwimmkörper weist an einer Seite eine Mehrzahl von Verbindungslöchern auf. Der Sitz weist an einer Oberfläche eine Mehrzahl von Hülsen mit Eingriffs- oder Schnappverbindungen auf. Wenigstens ein Verbindungsrohr ist verschieblich in einer Hülse an dem Sitz gelagert, während das andere Ende des Verbindungsrohres beweglich in einem als Eingriffsloch ausgebildete Verbindungsloch des Schwimmkörpers aufgenommen ist.

Dadurch können verschiedene Schwimmkörperausbildungen unterschiedlicher Formen und Funktionen gebildet werden, indem die Anzahl und Positionen der Schwimmkörper variiert wird, um eine Kombination von Schwimmkörpern mit einem Sitz zu erstellen.

Die Vorteile der Erfindung ergeben sich wie folgt:
1. Der Sitz und die Schwimmkörper sind voneinander lösbar ausgebildet, da die Verbindungsrohre unmittelbar in die Hülsen des Sitzes einschiebbar sind. Dadurch ist das Wassersportgerät der vorliegenden Erfindung einfach aufgebaut, leicht zusammensetzbar und bequem tragbar und kann raumsparend zusammengepackt, versandt oder gelagert werden.
2. Die vorliegende Erfindung kann beliebig verwendet werden, z.B. an Flussläufen, Stränden oder in Schwimmbädern. Sie kann in der Menge, der Stellung und der Kombination der Schwimmkörper variiert werden, so dass Schwimmkörper, die mit einem Sitz zusammengesetzt sind, ein Schwimmsportgerät bilden können, das unterschiedliche Formen mit einer Vielfalt von Funktionen ausbilden kann, die für Freizeit, Schwimmen und Sportzwecke geeignet sind.

Die Erfindung wird nachstehend anhand eines Ausführungsbeispiel näher erläutert.

Es zeigen:
- Fig. 1: eine perspektivische Explosionsansicht der Elemente einer Ausführungsform der vorliegenden Erfindung,
- Fig. 2: eine perspektivische Ansicht einer zusammengesetzten Ausführungsform,
- Fig. 3: eine Aufsicht auf Fig. 2,
- Fig. 4: eine vergrößerte perspektivische Ansicht eines Teils einer Ausführungsform der vorliegenden Erfindung,
- Fig. 5: eine perspektivische Ansicht der vorliegenden Erfindung in der Funktion eines Schaukelpferdes,
- Fig. 6: eine perspektivische Ansicht der Benutzung einer Ausführungsform von Fig. 5,
- Fig. 7: eine schematische perspektivische Ansicht zur Verwendung der vorliegenden Erfindung als Paddelboot,
- Fig. 8: eine schematische perspektivische Ansicht der Verwendung der vorliegenden Erfindung als Schwimmmatratze für Vergnügungszwecke,
- Fig. 9: eine perspektivische Ansicht der Verwendung einer Ausführungsform von Fig. 8,
- Fig. 10: eine schematische perspektivische Ansicht, die die Verwendung der vorliegenden Erfindung zum Surfen zeigt,
- Fig. 11: eine perspektivische Ansicht der Verwendung einer Ausführungsform von Fig. 10,
- Fig. 12: eine andere perspektivische Ansicht der Verwendung einer Ausführungsform von Fig. 10.

Figl 1 zeigt eine Ausführungsform eine Bausatzes eines Wassersportfahrzeuges, das im Aufbau variabel ist, und für Vergnügungs- und Sportzwecke geeignet ist. Der Bausatz besteht aus einem Sitz 1, wenigstens einem Schwimmkörper 2 und wenigstens einem Verbindungsrohr 3, wie in den Fig. 1 - 4 gezeigt, zur Ausbildung eines Ausführungsform in der Art eines Bootes.

Der Sitz 1 weist die äußere Form einer "8" auf und kann aus einem geschäumten PVA-Material, d.h. einem Ethylenvinylacetatcopolymer, einem Thermoplasten, bestehen. Der Sitz 1 ist auf der Oberseite mit einem rutschfesten Sitzbelag 11 versehen. An den beiden Enden der Rückseite sind jeweils zwei Hülsen 12 angeordnet, die jeweils eine Mehrzahl von Eingriffslöchern 121 aufweisen. Jedes Verbindungsrohr 3 weist an beiden Enden Schnappglieder 31 auf, so dass die Verbindungsrohre 3 lösbar oder bewegbar in den Hülsen 12 einschnappen können.

Die Schwimmkörper 2 sind bogenförmig ausgebildet und können ebenfalls aus EVA-Schaummaterial bestehen. Jeder Schwimmkörper 2 weist an einer Seite eine Mehrzahl von Eingriffslöchern 21 auf, um die Verbindungsrohre 3 aufzunehmen. Die Schwimmkörper 2 weisen ferner wasserfeste Haltegriffe 22 sowie rutschfeste Flächen 23 zur Fußablage auf.

Durch die Ausbildung einer Schnappverbindung zwischen den Verbindungsrohren 3, den Schwimmkörpern 2 und dem Sitz 1 ist eine gegenseitige Verschiebung und Veränderung möglich, um ein variables Wassersportgerät für Freizeit- und Sportzwecke zu erstellen. Dazu werden die Verbindungsrohre 3 in die Hülsen 12 einerseits und die Eingriffslöcher 21 der Schwimmkörper andererseits eingeschoben, so dass eine Ausbildung gemäß Fig. 2 erreicht wird. Nach der Benutzung werden die Verbindungsrohre aus den Schwimmkörpern 2 entfernt und unmittelbar in die Hülsen 12 des Sitzes 1 geschoben, so dass der Ablageraum und das Volumen zum Verpacken, zum Transport oder zur Lagerung klein gehalten bleibt.

Bei den Schnappverbindungen handelt es sich insbesondere um federbelastete Nippel, die in den Verbindungsrohren gehalten sind. Beim Einschieben der Verbindungsrohre in die Hülsen 12 bzw. die Eingriffslöcher 31 können die Nippel in seitliche Löcher der Hülsen und Eingriffslöcher eingreifen. Die Lösung der Verbindungsrohre erfolgt durch Eindrücken der Nippel entgegen der Federkraft.

Die vorliegende Erfindung kann unterschiedliche Funktionen für Vergnügungszwecke ermöglichen, indem die Zahl und die Stellung der Schwimmkörper verändert wird, wobei die nachstehenden Beispiele das Verständnis der Variationsbreite der Kombination der vorliegenden Erfindung erleichtern.

In den Fig. 5 und 6 ist eine Konstruktion dargestellt, bei der die Hülsen 12 an den zwei Enden des Sitzes jeweils über Schnappverbindungen um 90° gedreht mit den Verbindungsrohren 3 verbunden sind, wobei die anderen Enden jedes Verbindungsrohres 3 durch Schnappverbindungen in die Eingriffslöcher 21 der Schwimmkörper 2 eingesetzt sind. Dadurch ist der Sitz 1, diagonal mit den Schwimmkörpern 2 verbunden, die im zueinander gerichteten, aneinander anstoßenden Zustand einen Schwimmkörper in Form eines Bogens bilden, wobei das Wassersportgerät dann als Schaukelpferd benutzbar ist.

Wie in den Fig. 2 und 7 dargestellt ist, sind die an beiden Enden des Sitzes angeordneten Hülsen 1 c jeweils über Schnappverbindungen mit den Verbindungsrohren 3 verbunden, wobei die jeweiligen anderen Enden der Verbindungsrohre 3 über Schnappverbindungen mit den Eingdffslöchern 21, die an den beiden Enden der entsprechenden Schwimmkörper 2 (wie in Fig. 1 dargestellt) angeordnet sind, verbunden sind, so dass die beiden Seiten des Sitzes 1 jeweils mit zwei horizontal und symmetrisch angeordneten Schwimmkörpern 2 gekoppelt sind, um ein Wassersportgerät in Form eines Bootes zu bilden, das mit Paddeln 4 zum Paddeln verwendbar ist.

Wie in den Fig. 8 und 9 gezeigt, können die Hülsen 12, wie in Fig. 1 gezeigt, die an den beiden Enden des Sitzes 1 in Schnappverbindung mit dem Verbindungsrohren 3 stehen, an ihren anderen Enden auch in Schnappverbindung mit Eingriffslöchern 21 treten, die in der Mitte der jeweiligen Schwimmkörper 2 ausgebildet sind, so dass die Enden des Sitzes 1 horizontal mit den zwei Schwimmkörpern 2 so verbunden sind, dass diese einen solchen Abstand voneinander aufweisen und horizontal und symmetrisch ausgebildet sind, dass sie ein Wassersportgerät in Form eines "H" bilden, das als Schwimmliege zu Vergnügungszwecken verwendbar ist.

Wenn nur ein Schwimmkörper 2 in Verbindung mit einem Sitz 1 verwendet wird, entsprechend den Fig. 10 - 12, wobei die Hülsen 12 an einem Ende des Sitzes 1 jeweils in Schnappverbindung mit Verbindungsrohren 3 stehen, die an,ihren anderen Enden in Eingreiflöcher 21 (gemäß Fig. 1) in der Mitte der Schwimmkörper 2 eingreifend ausgestaltet sind, ist der Sitz 1 einseitig horizontal mit dem mittleren Bereich des Schwimmkörpers 2 so verbunden, dass ein Schwimmsportgerät in Form eines "T" zum Surfen gebildet ist.

Die vorstehenden Ausführungsformen dienen lediglich zur Erläuterung der Erfindung und nicht zu Beschränkung des Schutzumfangs der vorliegenden Erfindung. Dem Fachmann stehen verschiedene Modifikationen und Änderungen zur Verfügung, ohne dass der Kern der Erfindung verlassen wird, z.B. indem die Zahl der Schwimmkörper geändert wird, Dekorationen der Schwimmkörper und des Sitzes verwendet werden, die Positionen der Bereiche zur Verbindung der Schwimmkörper und des Sitzes verändert werden, sowie die Verbindungsteile der Schwimmkörper und des Sitzes geändert werden, usw.. Diese Variationen fallen ebenfalls in den Schutzumfang der nachstehenden Ansprüche.

### Bezugszeichenliste

- 1: Sitz
- 2: Schwimmkörper
- 3: Verbindungsrohr
- 4: Paddel
- 11: Belag
- 12: Hülse
- 21: Eingriffsloch
- 22: Haltegriff
- 23: Fläche
- 31: Schnappglied
- 121: Eingriffsloch

## Patentansprüche

1. Wassersportgerät zu Vergnügungs- und Sportzwecken, das als Bausatz ausgebildet ist, mit einem Sitz (1) zum Sitzen oder Liegen und wenigstens einem bogenförmigen Schwimmkörper (2), wobei der Sitz (1) und die Schwimmkörper (2) lösbar miteinander verbindbar sind, die Zahl und Stellung der Schwimmkörper in bezug auf den Sitz variabel ausgebildet ist, bei dem der Sitz (1) eine Mehrzahl von Verbindungsgliedern (3) enthält, und jeder Schwimmkörper an einer Seite eine Mehrzahl von Verbindungslöcher aufweist, wobei durch Verbindung des Sitzes (1) mit wenigstens einem der Schwimmkörper (2) das Wassersportgerät gebildet wird, **dadurch gekennzeichnet, dass** die Verbindungslöcher an einer Seite jedes Schwimmkörpers (2) durch jeweils eine Mehrzahl von Eingriffslöcher und die Verbindungsglieder des Sitzes (1) als Mehrzahl von Hülsen (12) ausgebildet sind, wobei jeweils ein Verbindungsrohr (3) mit einem Ende verschiebbar in einer Hülse (12) des Sitzes (1) aufgenommen ist, während das andere Ende des Verbindungsrohres (3) verschiebbar in einem Eingriffsloch des Schwimmkörpers (2) aufgenommen ist.

2. Wassersportgerät nach Anspruch 1, bei dem der verschiebbare Eingriff der Verbindungsrohre (3) mit den Schwimmkörpern (2) und dem Sitz (1) mittels Schnappverbindung (31) erfolgt, wobei eine Mehrzahl von Eingreiflöchern an den Hülsen (12) ausgebildet ist und die Verbindungsrohre (3) so ausgebildet sind, dass sie in den Hülsen (12) des Sitzes (1) lösbar aufgenommen sind.

3. Wassersportgerät nach Anspruch 1 oder 2, bei dem ein Vorderende des Sitzes (1) mit einem mittleren Bereich eines Schwimmkörpers (2) verbindbar ist, um einen Schwimmkörper in Form eines "T" zu bilden.

4. Wassersportgerät nach Anspruch 1, bei dem der Bausatz zwei Schwimmkörper (2) aufweist, die horizontal und symmetrisch zueinander angeordnet sind, wobei ein vorderes und ein rückwärtiges Ende des Sitzes (1) horizontal mit einem mittleren Bereich eines jeweils zugeordneten Schwimmkörpers verbunden ist, um ein Wassersportgerät in Form eines "H" zu bilden.

5. Wassersportgerät nach Anspruch 1, bei dem zwei Schwimmkörper (2) in aufrecht gegeneinander anstoßender Ausbildung angeordnet sind, wobei der Sitz (1) diagonal mit den zwei Enden der Schwimmkörper (2) verbunden ist, um ein Wassersportgerät in Form eines Bogens als Schaukelpferd auszubilden.

6. Wassersportgerät nach Anspruch 1, blei dem der Bausatz zwei Schwimmkörper aufweist, die horizontal und symmetrisch zueinander angeordnet sind, wobei ein vorderes und ein rückwärtiges Ende des Sitzes horizontal mit zwei Enden mit dem entsprechenden Schwimmkörper verbunden ist, um ein Wassersportgerät in Form eines Bootes auszubilden.

7. Wassersportgerät nach Anspruch 6, bei dem das gebildete Boot mit einem Paddel kombiniert ist.

8. Wassersportgerät nach Anspruch 1, bei dem der Sitz die Form einer "8" aufweist und auf der Oberseite mit einem rutschfesten Belag versehen ist.

9. Wassersportgerät nach Anspruch 1, bei dem die Schwimmkörper jeweils wenigstens einen wasserfesten Haltegriff aufweisen.

10. Wassersportgerät nach Anspruch 1, bei dem die Schwimmkörper jeweils wenigstens eine rutschfeste Fläche zur Fußablage aufweisen.

11. Wassersportgerät nach Anspruch 1, bei dem der Sitz und die Schwimmkörper aus EVA-Schaummaterial bestehen.

## Claims

1. Water sports apparatus for pleasure and sports purposes, which is formed as a kit, with a seat (1) for sitting or lying and at least one curved float (2), the seat (1) and the floats (2) being connectable detachably to one another, the number and position of the floats being formed variably in relation to the seat, in which the seat (1) contains a plurality of connecting elements (3), and each float has on one side a plurality of connecting holes, the water sports apparatus being formed by connecting the seat (1) to at least one of the floats (2), **characterized in that** the connecting holes on one side of each float (2) are formed by a plurality of engagement holes in each case and the connecting elements of the seat (1) as a plurality of sleeves (12), a connecting tube (3) being taken up respectively with one end displaceably in a sleeve (12) of the seat (1), while the other end of the connecting tube (3) is taken up displaceably in an engagement hole of the float (2).

2. Water sports apparatus according to claim 1, in which the displaceable engagement of the connecting tubes (3) with the floats (2) and the seat (1) is achieved by means of snap connection (31), a plurality of engagement holes being formed on the sleeves (12) and the connecting tubes (3) being formed so that they are taken up detachably in the sleeves (12) of the seat (1).

3. Water sports apparatus according to claim 1 or 2, in which a front end of the seat (1) is connectable to a middle area of a float (2) to form a floating body in the form of a "T".

4. Water sports apparatus according to claim 1, in which the kit has two floats (2), which are arranged horizontally and symmetrically to one another, a front and a rear end of the seat (1) being connected horizontally with a middle area of a respectively assigned float, to form a water sports apparatus in the form of an "H".

5. Water sports apparatus according to claim 1, in which two floats (2) are arranged in upright formation adjoining one another, the seat (1) being connected diagonally to the two ends of the floats (2) to form a water sports apparatus in the form of a curve as a rocking horse.

6. Water sports apparatus according to claim 1, in which the kit has two floats, which are arranged horizontally and symmetrically to one another, a front and a rear end of the seat being connected horizontally with two ends to the corresponding float to form a water sports apparatus in the form of a boat.

7. Water sports apparatus according to claim 6, in which the boat formed is combined with a paddle.

8. Water sports apparatus according to claim 1, in which the seat has the shape of an "8" and is provided on the top with a non-slip coating.

9. Water sports apparatus according to claim 1, in which the floats each have at least one waterproof handle.

10. Water sports apparatus according to claim 1, in which the floats each have at least one non-slip surface for resting the feet on.

11. Water sports apparatus according to claim 1, in which the seat and the floats consist of EVA foamed material.

## Revendications

1. Appareil de sport aquatique pour les loisirs et pour le sport, qui est conçu comme un kit avec un siège (1) pour s'asseoir ou s'allonger et au moins un flotteur courbe (2), étant précisé que le siège (1) et les flotteurs (2) sont aptes à être reliés entre eux de manière amovible, que le nombre et la position des flotteurs par rapport au siège sont variables, que le siège (1) comporte plusieurs éléments de liaison (3) et que chaque flotteur présente sur un côté plusieurs trous de liaison, l'appareil de sport aquatique étant formé grâce à la liaison du siège (1) avec l'un au moins des flotteurs (2),
**caractérisé en ce que** les trous de liaison prévus sur un côté de chaque flotteur (2) sont formés par plusieurs trous d'accouplement tandis que les éléments de liaison du siège (1) sont formés par plusieurs manchons (12), une extrémité de chaque tube de liaison (3) étant reçue de manière coulissante dans un manchon (12) du siège (1) tandis que l'autre extrémité dudit tube (3) est reçue de manière coulissante dans un trou d'accouplement du flotteur (2).

2. Appareil de sport aquatique selon la revendication 1, pour lequel l'accouplement coulissant des tubes de liaison (3) avec les flotteurs (2) et le siège (1) se fait à l'aide d'une liaison à enclenchement (31), plusieurs trous d'accouplement étant formés sur les manchons (12), et les tubes de liaison (3) étant conçus pour être reçus de manière amovible dans les manchons (12) du siège (1).

3. Appareil de sport aquatique selon la revendication 1 ou 2, pour lequel une extrémité avant du siège (1) est apte à être reliée à une zone centrale d'un flotteur (2) afin de former un flotteur en forme de "T".

4. Appareil de sport aquatique selon la revendication 1, pour lequel le kit comprend deux flotteurs (2) qui sont disposés horizontalement et symétriquement l'un par rapport à l'autre, une extrémité avant et une extrémité arrière du siège (1) étant reliées chacune horizontalement à une zone centrale d'un flotteur associé, afin de former un appareil de sport aquatique en forme de "H".

5. Appareil de sport aquatique selon la revendication 1, pour lequel deux flotteurs (2) sont disposés à la verticale l'un contre l'autre, le siège (1) étant relié en diagonale aux deux extrémités des flotteurs (2) afin de donner à l'appareil de sport aquatique une forme courbe, comme un cheval à bascule.

6. Appareil de sport aquatique selon la revendication 1, pour lequel le kit comporte deux flotteurs qui sont disposés horizontalement et symétriquement l'un par rapport à l'autre, une extrémité avant et une extrémité arrière du siège étant reliées horizontalement aux flotteurs correspondants afin de former un appareil de sport aquatique en forme de bateau.

7. Appareil de sport aquatique selon la revendication 6, pour lequel le bateau formé est combiné avec une pagaie.

8. Appareil de sport aquatique selon la revendication 1, pour lequel le siège a la forme d'un "8" et est pourvu, sur sa surface supérieure, d'un revêtement antidérapant.

9. Appareil de sport aquatique selon la revendication 1, pour lequel les flotteurs présentent chacun au moins une poignée résistante à l'eau.

10. Appareil de sport aquatique selon la revendication 1, pour lequel les flotteurs présentent chacun une surface antidérapante pour l'appui des pieds.

11. Appareil de sport aquatique selon la revendication 1, pour lequel le siège et les flotteurs se composent d'une mousse EVA.
